# DEMANDE DE BREVET EUROPEEN

(11) **EP 1 980 744 A1**
(43) Date de publication de la demande: **15.10.2008**
(21) Numéro de dépôt: 08290301.4
(22) Date de dépôt: 28.03.2008
(51) Int. Cl.: F02M 59/36, F02M 63/02, F02D 41/38

(54) **Perfectionnement aux dispositifs d'alimentation de carburant sous haute pression par pompe transfert**

(30) Priorité: 13.04.2007 FR 0702710
(71) Demandeur: Continental Automotive Asnieres France, 92600 Asnieres sur Seine (FR)
(72) Inventeur: Sellas, Florent, 92700 Colombes (FR); Bouziane, Mohamed, 95100 Argenteuil (FR); Veret, Dominqiue, 91370 Verrieres le Buisson (FR)
(74) Mandataire: Laget, Jean-Loup

(57) **Abrégé**

L'invention concerne un dispositif d'alimentation en carburant sous haute pression dans lequel le carburant est mis sous haute pression par une pompe transfert, caractérisé par le fait qu'il comporte deux pompes transfert (3, 4) identiques, alimentées par un moyen de contrôle, contrôlant le débit d'alimentation en carburant des deux pompes, celles-ci alimentant un même rail commun (2).

## Description

II est connu d'alimenter les injecteurs d'un moteur à explosion au moyen de ce qu'on appelle un rail commun recevant du carburant sous haute pression (de l'ordre de 120 à 200 bars) en provenance d'une pompe transfert, c'est-à-dire une pompe comprenant un élément déformable, dont les déformations, provoquées par un liquide hydraulique à haute pression, ont un effet de pompage, à même pression, du carburant.

Il est connu de réguler la quantité de carburant envoyé au rail d'injecteurs par ladite pompe transfert, au moyen d'une électrovanne contrôlant en amont de celle-ci la quantité de carburant admise dans la pompe.

Il est également connu par la demande de brevet français 06-07181 du 04 août 2006, également au nom du demandeur, d'employer comme pompe transfert une pompe mono-piston.

De telles pompes mono-pistons, dont le débit de sortie est contrôlé par régulation de l'alimentation de la pompe en carburant, ont été fabriquées et ont donné entière satisfaction.

Cependant, l'emploi de telles pompes mono-pistons pour des moteurs importants, c'est-à-dire ayant un nombre de cylindres supérieur à quatre et/ou une cylindrée totale importante pose, dans la pratique, des problèmes assez délicats.

Dans un premier temps, on a pensé qu'il suffisait d'augmenter la cylindrée de la pompe pour en augmenter le débit, mais il s'est avéré que cela conduisait à des appareillages trop volumineux.

On a donc proposé de disposer plusieurs pompes.

Par exemple, sur un moteur en V (V6 ou V8) on peut disposer deux pompes mono-pistons, une sur chaque rangée de cylindres.

Mais il s'est avéré alors, qu'il fallait deux électrovannes de contrôle, ce qui est onéreux; mais surtout qu'il fallait qu'elles aient un fonctionnement rigoureusement identique, faute de quoi il y aurait des irrégularités dans l'alimentation du rail commun.

Le dispositif d'alimentation de carburant sous haute pression selon l'invention dans lequel la régulation du débit de la pompe haute pression est réalisée par l'intermédiaire d'une électrovanne qui contrôle la quantité de carburant admise dans la pompe est caractérisé par le fait qu'il comporte deux pompes haute pression identiques dont l'alimentation est commandée par une seule électrovanne de contrôle.

Selon un premier mode de réalisation, les moyens de contrôle de l'alimentation sont placés dans un ensemble extérieur aux deux pompes.

Selon un deuxième mode de réalisation, l'alimentation de la deuxième pompe est contrôlée par le moyen de contrôle de la première pompe.

A titre d'exemple, et pour faciliter la compréhension de l'invention, on a représenté aux dessins annexés :
La figure 1 est une vue schématique d'un premier mode de réalisation de l'invention ;
La figure 2 est une vue schématique d'un deuxième mode de réalisation de l'invention ;
La figure 3 est une vue schématique d'une variante de la figure 2.

Sur la figure 1, on voit que le dispositif d'alimentation en carburant d'un moteur comporte un étage basse pression 1, un rail commun 2, deux pompes mono-pistons identiques 3 et 4 destinées à alimenter ledit rail 2 en carburant sous haute pression, les deux pompes 3 et 4 étant contrôlées en amont par un ensemble de contrôle 5.

L'étage basse pression comporte le réservoir de carburant 10, un filtre 11, une pompe basse pression 12 (environ 5 bars) et un clapet de surpression 13.

Chaque pompe 3 et 4 est une pompe du type pompe transfert à un piston 31, 41 animé par une came 30, 40. Le piston 31, 41 met en haute pression (120 à 200 bars) le liquide hydraulique se trouvant dans le volume intérieur 32, 42 d'un soufflet déformable 33, 43 ; de sorte que le carburant arrivant par la canalisation d'alimentation 35, 45 (munie d'un clapet anti-retour 37, 47), dans la chambre 34, 44 dans laquelle est placé le soufflet 33, 43 est porté à la même pression que celle du liquide hydraulique se trouvant en 32, 42.

Ce carburant à haute pression est évacué par la canalisation de sortie 36, 46, munie d'un clapet anti-retour 38, 48.

Les canalisations de sortie 36, 46 débitent dans une canalisation 21 qui alimente le rail 2.

Les deux canalisations d'alimentation 35, 45 sont reliées à la canalisation 50 de sortie de l'ensemble de contrôle 5.

Cet ensemble de contrôle comporte : une canalisation d'entrée 51 par laquelle le carburant arrive, sous basse pression, de l'étage basse pression 1 ; une électrovanne 52 qui régule la quantité de carburant admise dans les pompes transfert 3 et 4 par les canalisations 35, 45 ; un accumulateur 53 et une canalisation d'entrée 54 au rail 2, cette canalisation 54 étant munie d'une vanne différentielle 55 qui fait également office de clapet de surpression.

Le débit des deux pompes transfert 3 et 4 est régulé par l'ensemble de contrôle 5.

La vanne différentielle 55 reçoit d'un côté la basse pression par la canalisation 51 et la haute pression par la canalisation 54, qui communique avec la canalisation 21.

Lorsque cette haute pression est annulée suite à une défaillance d'un quelconque des composants 3, 4 ou 5, cette vanne s'ouvre et le rail 2 est alimenté par l'étage basse pression 1 en court-circuitant l'électrovanne 52 : le moteur peut alors fonctionner avec une injection basse pression.

Les figures 2 et 3 représentent un deuxième mode de réalisation dans lequel les mêmes éléments portent les mêmes références.

La différence provient de ce qu'il n'y a plus un ensemble de contrôle extérieur aux deux pompes 3 et 4, comme l'ensemble de contrôle 5 de la figure 1.

On utilise l'électrovanne de régulation 60, qui est intégrée à la pompe 3, pour contrôler à la fois ladite pompe 3 et la pompe 4.

La canalisation 14, venant de l'étage basse pression 1, arrive à l'électrovanne 60. La sortie 61 de cette électrovanne alimente d'une part la chambre 34 de la pompe 3 et d'autre part par une dérivation 62, la chambre 44 de la deuxième pompe 4.

La vanne à pression différentielle 65 joue le même rôle que la vanne à pression différentielle 55 de la figure 1. En cas de défaillance d'un élément entraînant la chute de la haute pression, elle met en communication la canalisation de sortie 14 de l'étage basse pression avec le rail 2 par les canalisations 66 et 36.

Le dispositif représenté à la figure 3 est identique à celui de la figure 2 à la différence près qu'il y a une deuxième vanne différentielle 75, qui a la même fonction que la vanne différentielle 65.

## Revendications

1. Dispositif d'alimentation en carburant sous haute pression dans lequel le carburant est mis sous haute pression par une pompe transfert, **caractérisé par le fait qu'**il comporte deux pompes transfert (3, 4) identiques, alimentées par un moyen de contrôle, contrôlant le débit d'alimentation en carburant des deux pompes, celles-ci alimentant un même rail commun (2).

2. Dispositif selon la revendication 1, dans lequel le moyen contrôlant l'alimentation des deux pompes (3 et 4) est un ensemble (5), extérieur aux dites pompes, comportant une électrovanne de contrôle (52).

3. Dispositif selon la revendication 2, dans lequel une vanne à pression différentielle (55) relie directement l'étage d'alimentation basse pression (1) au rail (2) en cas de défaillance du système d'alimentation haute pression en court-circuitant l'électrovanne de contrôle (52).

4. Dispositif selon la revendication 1, dans lequel l'électrovanne de contrôle (60) est incorporée dans la première pompe (3) et alimente la deuxième pompe (4) par une dérivation (62).

5. Dispositif selon la revendication 4, dans lequel une vanne à pression différentielle (65) disposée entre la canalisation basse pression (14) et la canalisation de sortie haute pression (36) de la première pompe (3), relie directement l'étage d'alimentation basse pression (1) au rail (2) en cas de défaillance du système d'alimentation haute pression en court-circuitant l'électrovanne de contrôle (60).

6. Dispositif selon la revendication 5, dans lequel une deuxième vanne à pression différentielle (75) est disposée entre la canalisation d'entrée (62) de la deuxième pompe et sa canalisation de sortie afin de remplir une fonction identique à celle de la vanne (65).
